# FASCICULE DE BREVET EUROPEEN

(11) **EP 2 847 102 B1**
(45) Date de publication et mention de la délivrance du brevet: **22.06.2016**
(21) Numéro de dépôt: 13721722.0
(22) Date de dépôt: 07.05.2013
(51) Int. Cl.: B65D 90/22, B65D 90/54, B65D 90/64, G21F 7/005

(54) **JOINTS DE JONCTION DE DOUBLE PORTE A TRANSFERT ETANCHE ET PROCEDE DE MANOEUVRE DE CES JOINTS**
ÜBERGANGSDICHTUNGEN FÜR EINE DOPPELTÜR FÜR LECKAGEDICHTE ÜBERTRAGUNG SOWIE VERFAHREN ZUM BETREIBEN DIESER DICHTUNGEN
JUNCTION SEALS FOR A DOUBLE DOOR FOR LEAKTIGHT TRANSFER AND METHOD FOR OPERATING THESE SEALS

(30) Priorité: 10.05.2012 FR 1254271
(43) Date de publication de la demande: 18.03.2015
(73) Titulaire: Glachet, Charles, 41100 Vendome (FR)
(72) Inventeur: Glachet, Charles, 41100 Vendome (FR)
(74) Mandataire: Brevalex
(86) Numéro de dépôt international: PCT/EP2013/059524
(87) Numéro de publication internationale: WO 2013/167612

(56) Documents cités:
- FR-A1- 2 600 980
- FR-A1- 2 608 086
- FR-A1- 2 931 993

## Description

La présente invention concerne les joints des jonctions des dispositifs de transfert étanche à double porte d'un container vers une cellule comprenant une bride de cellule dans laquelle est montée une porte de cellule et une bride de container dans laquelle est montée une porte de container. La porte de cellule comporte un joint et la bride de container comporte également un joint.

On connait déjà des dispositifs de transfert étanche équipé de deux joints à lèvres, deux lèvres par face de contact. Ces joints sont en opposition par leur pointe. Ils réalisent en théorie un contact linéaire et d'arrêt de contamination ou de pollution. Dans la pratique, en raison des tolérances des pièces et des joints en présence, cette ligne devient un tore appelé zone d'incertitude car cette zone se retrouve dans l'atmosphère ambiant (extérieur au confinement) et dans l'atmosphère du confinement lors des ouvertures de la double porte à transfert étanche, ce qui laisse un doute sur l'intégrité du confinement. La masse de matière en pointe de joint ne permet pas une compression plus importante des joints pouvant diminuer cette zone d'incertitude. En effet, on augmenterait le couple de fermeture et d'ouverture lors de la rotation des pièces de la jonction, ce qui impliquerait un effort trop important pour l'opérateur.

Les premières lèvres forment des chambres sous l'effet de la compression lors de la connexion. Une partie de l'air est chassée à l'extérieur et au moment de la déconnexion, lors de la séparation du container de la bride de cellule, les premières lèvres créent des efforts de ventouse appelés succions.

Pour remédier à ce phénomène il a été ajouté des canaux depuis l'intérieur du confinement débouchant entre la pointe des joints et la pointe des premières lèvres créant ainsi une mise à l'atmosphère du confinement. Ces circuits sont protégés par des filtres. Ces filtres sont fixés sur la bride de cellule côté confinement. Leur intégrité est quasiment incontrôlable, ce qui augmente les risques de contamination de l'enceinte.

La présente invention a précisément pour objet des joints de jonction de double porte à transfert étanche qui remédient à ces inconvénients. Plus précisément, l'invention concerne une double porte à transfert étanche, comprenant une bride de cellule dans laquelle est montée une porte de cellule, et une bride de container dans laquelle est montée une porte de container. Un premier joint est monté dans la porte de cellule et un deuxième joint est monté dans la bride de container. L'un au moins des premier et deuxième joints comporte une alvéole dans laquelle est emprisonnée une quantité d'air de façon étanche.

Grâce à ces caractéristiques, on réduit le volume de la zone d'incertitude. Selon l'invention, l'un au moins des premier et deuxième joints possède un nez dans lequel est logée l'alvéole, deux lèvres situées de part et d'autre du nez et un talon situé en arrière du nez et des lèvres. Le talon est formé de deux parties qui peuvent être mises en contact l'une avec l'autre selon une surface de contact de manière étanche afin d'emprisonner une quantité d'air.

De cette manière on réalise de manière simple une alvéole dans laquelle est emprisonnée une quantité d'air de façon étanche.

Ce type de joint peut équiper la bride de container et la porte de cellule. Il peut être réalisé en différentes matières en fonction des exigences d'utilisation (EPDM, VITON, SILICONE, etc...) dont la dureté soit compatible avec la souplesse des lèvres et du nez. L'air est emprisonné dans l'alvéole de façon étanche grâce à la jonction des deux surfaces de contact des talons par leur compression par montage mécanique de la bride de joint.

Dans une variante de réalisation, les deux parties du talon sont assemblées l'une à l'autre selon la surface de contact par collage.

Selon une autre variante de réalisation l'une des deux parties du talon comporte une pellicule amovible, une couche de colle étant interposée entre la surface de contact de ladite partie du talon et la pellicule amovible. Grâce à cette caractéristique, il suffit de retirer la pellicule amovible pour coller par contact les deux surfaces de contact l'une à l'autre.

Selon un avantage de ce mode de réalisation, l'alvéole du nez du joint permet de remplir un interstice en pointe du nez dû aux tolérances, évitant la propagation de la contamination.

Selon un deuxième mode de réalisation l'un au moins des premier et deuxième joints possède un nez, deux lèvres situées de part et d'autre du nez, un talon constitué d'une première et d'une seconde partie situées en arrière du nez et des deux lèvres, une alvéole étant formée dans le nez et deux alvéoles étant formées de part et d'autre de l'alvéole du nez, le long de chacune des deux lèvres, chacune des alvéoles emprisonnant de manière étanche une quantité d'air.

De préférence, la double porte à transfert étanche comporte une couronne de support de joint fixée sur la porte de cellule ou sur la bride de container, la première partie de talon et la deuxième partie de talon présentant une forme permettant l'étanchéité entre la première partie de talon et la couronne de support d'une part, entre la deuxième partie de talon et la couronne de support d'autre part.

De préférence, la double porte à transfert étanche comporte deux joints dont l'un comporte deux joues internes établissant une séparation entre l'alvéole formée dans le nez du joint et chacune des alvéoles formées de part et d'autre de l'alvéole du nez, les joues internes étant terminées par des joncs venant respectivement se loger dans deux gorges formées dans la couronne de support de joint.

Avantageusement la double porte à transfert étanche comporte un canal d'alimentation en air de l'alvéole formée dans le nez du joint et deux canaux d'alimentation en air des alvéoles situées le long de chacune des deux lèvres, de part et d'autre de l'alvéole du nez, chacune des alvéoles étant alimentée en air de manière indépendante.

Les canaux, au nombre de trois, alimentent en air stérile les différentes alvéoles en fonction du cycle de connexion de la jonction. Ces canaux sont sur un même diamètre D, ce qui permet de les collecter dans la charnière et de les ressortir à l'extérieur de la bride de cellule en évitant toute tuyauterie à l'intérieur de la cellule.

L'étanchéité de ces canaux pour traverser la porte de cellule est assurée par des joints toriques. Pour faciliter l'obtention de ces joints par injection, il est possible de les injecter dans une position autre que celle montée, dans une position légèrement ouverte facilitant leur démoulage.

L'utilité de l'alvéole de nez est d'épouser au mieux les surfaces en bout de pointe de la bride de cellule et de la porte de container pour minimiser la zone d'incertitude diminuant d'autant le risque de contamination.

Par ailleurs, l'invention concerne un procédé de manoeuvre d'une double porte à transfert étanche selon la présente invention. Selon ce procédé de manoeuvre, en partant de la position dans laquelle la porte de cellule est verrouillée sur la bride de cellule et la porte de container est verrouillée sur la bride de container, le container étant à distance de la cellule:
- on met sous pression l'alvéole formée le long de la lèvre qui est en appui contre la bride de cellule,
- on met l'alvéole de nez en équipression,
- on met hors pression l'alvéole formée le long de la porte de cellule,
- on approche le container de la cellule, on verrouille le container sur la bride de cellule, et de façon simultanée on déverrouille la porte de container de la bride de container et on verrouille la porte de container sur la porte de cellule,
- on met sous pression l'alvéole formée le long de la porte de cellule,
- on met l'alvéole de nez en légère pression
- on met hors pression l'alvéole formée le long de la lèvre qui est en appui contre la bride de cellule,
- on ouvre la porte de cellule, la porte de container étant arrimée à la porte de cellule,
- on referme la porte de cellule sur la bride de cellule, la porte de container étant arrimée à la porte de cellule,
- on met en pression l'alvéole formée le long de la lèvre qui est en appui contre la bride de cellule,
- on maintient la légère pression dans l'alvéole du nez,
- on met hors pression l'alvéole formée le long de la porte de cellule,
- on déverrouille la bride de container de la bride de cellule et de façon simultanée on déverrouille la porte de container de la porte de cellule et on verrouille la porte de container sur la bride de container et on éloigne le container de la cellule,
- on met en équipression l'alvéole de nez.

D'autres caractéristiques et avantages de la présente invention apparaîtront encore à la lecture de la description qui suit d'exemples de réalisation donné à titre illustratif en référence aux figures annexées. Sur ces figures :
- Les figures 1 et 2 sont deux représentations schématiques qui illustrent l'accouplement d'un container sur une cellule ;
- Les figures 3 et 4 sont des vues en coupe à échelle agrandie « de la fonction d'étanchéité » d'une jonction de l'art antérieur ;
- La figure 5 est une vue en coupe à échelle agrandie d'un premier mode de réalisation d'un joint conforme à la présente invention ;
- La figure 6 est une vue en coupe d'une jonction montrant l'utilisation d'un joint selon un premier mode de réalisation et d'un joint selon un second mode de réalisation de l'invention ;
- La figure 6A est une vue selon la flèche F de la figure 6 ;
- La figure 7 est un synoptique de fonctionnement de la jonction de la FIG 6.

Sur la figure 1, la référence générale 2 désigne une cellule et la référence générale 6 désigne un container. La cellule comporte une paroi 3 sur laquelle est montée une bride de cellule 4 à l'intérieur de laquelle se trouve une porte de cellule 5 équipée d'un joint 30 ou 10. La porte de cellule est solidaire d'une charnière. Le container comporte une paroi 9 qui peut être une paroi rigide ou une paroi souple constituée par un sac. La paroi 9 est raccordée à une bride de container 7 à l'intérieur de laquelle on trouve une porte de container 8. La bride de container 7 est équipée d'un joint 10 ou 30. Pour transférer un objet tel que 1 du container 7 vers l'intérieur de la cellule 2, on accouple la bride de container sur la bride de cellule de manière étanche, comme représenté sur la figure 2. On solidarise la porte de cellule 5 avec la porte de container 8 et on ouvre la double porte 58 vers l'intérieur de la cellule 2, comme représenté sur la figure 2. On peut alors transférer l'objet 1 du container 6 vers la cellule 2 sans rupture d'étanchéité.

On a représenté sur les figures 3 et 4 des vues en coupe à échelle agrandie « de la fonction d'étanchéité » d'un ensemble container sur une bride de cellule de l'art antérieur. Sur la figure 3 on a désigné par la référence 134, la zone d'incertitude entre la porte de container 8 et la porte de cellule 5. Ce jeu est dit d'inter-porte. Il ne peut pas être évité à cause des tolérances de fabrication nécessaires au fonctionnement des verrouillages par rotation.

Par suite de l'existence de ce jeu inter-porte, une première lèvre 126 du joint 130 porte sur la porte de container à une distance 132 de l'extrémité de la porte de container. Ceci se traduit par l'apparition d'un volume complémentaire annulaire non étanche 136 entre la porte de container 8 et la portée sur cette porte du joint 138 de la bride de container.

On retrouve les équivalents des zones d'incertitude 134 et 136 en 136' entre la lèvre 126' du joint 130 et la bride de cellule 4 et en 134' entre la bride de cellule 4 et la lèvre 139. Les volumes 134, 136, 134', 136' peuvent être significatifs en fonction des tolérances. Ils sont de l'ordre de 8 à 11 cm³ et la surface contaminée est de l'ordre de 150 à 300 cm², pour un diamètre nominal de 270 mm.

Sur la figure 4 on remarque le montage des talons 140 et 141 des joints à lèvres dans leurs gorges respectives 142 et 143. Ce montage assure un maintien non positif des talons des joints. Il en résulte une possibilité d'arrachage de ces joints. Sur la figure 4, on remarque également les canaux 127 et 129 destinés à éviter la succion des joints. Le canal 127 est relié aux volumes 136 et 136'. Le canal 129 est relié aux volumes 134 et 134'. Les canaux 127 et 129 mettent les volumes 134, 134', 136 et 136' en communication avec l'intérieur de la cellule 2.

On a représenté sur la figure 5 une vue à échelle agrandie du joint 10 à l'état libre, tel qu'il se trouve après injection. Le joint 10 comporte un nez 16, deux lèvres 14 et 15 situées de part et d'autre du nez 16 et à un talon 12, 12' situé en arrière du nez 16 et des lèvres 14 et 15. Le talon est formé de deux parties 12, 12' qui peuvent être mises en contact l'une avec l'autre selon une surface de contact 13 sur la partie de talon 12 et une surface de contact 13' sur la partie de talon 12'. Le joint 10 présente un axe de symétrie ZZ. De part et d'autre du nez 16 on trouve également deux faces d'appui 16'.

Le joint, représenté à l'état libre sur la figure 5, peut être refermé en rapprochant les surfaces de contact 13 et 13' l'une de l'autre et en les maintenant appliquées l'une sur l'autre par exemple par compression mécanique exercée au niveau des talons 12 et 12'. On réalise ainsi une liaison étanche des surfaces 13 et 13', ce qui a pour effet de créer une alvéole 11 ou chambre dans laquelle est emprisonné un volume d'air de manière étanche. Il est également possible de coller les surfaces 13 et 13' l'une contre l'autre au moyen d'une colle de type papier adhésif. Selon une variante de réalisation, l'une des deux parties 12 ou 12' du talon comporte une pellicule amovible. Une couche de colle est interposée entre la surface de contact 13 ou 13' et la pellicule amovible. Ainsi, pour assembler l'une à l'autre de manière étanche les surfaces de contact 13 et 13', il suffit de retirer la pellicule amovible et d'appliquer les surfaces 13 et 13' l'une contre l'autre en les maintenant serrées.

L'alvéole 11 du nez 16 du joint 10 permet de remplir un interstice en pointe du nez 16. Cet interstice est dû aux tolérances de fabrication des composants de la double porte à transfert étanche. Grâce à la présence de l'alvéole 11 on évite la propagation de la contamination.

Le joint peut être réalisé de différentes matières en fonction des exigences d'utilisation (EPDM, VITON, SILICONE, etc...) dont la dureté est compatible avec la souplesse des lèvres 14 et 15 et du nez 16.

On a représenté sur la figure 6 une vue en coupe d'une double porte à transfert étanche dont la jonction comporte un joint 10 réalisé selon un premier mode de réalisation de l'invention, et un joint 30 réalisé selon un second mode de réalisation de l'invention. La porte de cellule 5 est logée à l'intérieur de la bride de cellule 4. La porte de cellule 5 comporte un joint 30, dit joint à haute pression. Sur cette bride de cellule 4 est connecté un container 6 composé d'une bride de container 7 comportant le joint 10 décrit en référence à la figure précédente. Une porte de container 8 est logée à l'intérieur de la bride de container 7.

On a représenté sur la figure 6A une vue suivant la flèche F de la figure 6 représentant les trois canaux 331, 321, 311 implantés sur la couronne support 50 et la porte de cellule 5 suivant le diamètre D.

Il est possible de marier, comme sur la figure 6, un joint 10 avec un joint 30 ou deux joints 10 ou deux joints 30 en fonction des utilisations. L'exemple représenté permet la description détaillée des deux types de joints de la présente invention.

Le joint 10 est maintenu de façon positive dans sa gorge par la couronne 17 ce qui facilite son montage sans risque de blessure. La compression des talons 12 et 12' par la couronne 17 assure plusieurs étanchéités. Elle assure l'étanchéité du talon 12 sur la bride de container 7. Elle assure également l'étanchéité des deux faces internes 13 et 13' des talons 12 et 12' qui emprisonnent l'air dans l'alvéole 11 garantissant le retour dans sa position d'origine du nez 16 après déconnexion du container de la bride et de la porte de cellule (voir figure 5).

La souplesse du nez 16, grâce à sa fine paroi, permet d'épouser au mieux l'interstice de la zone d'incertitude, ce qui la diminue à son strict minimum. Dans le cas des deux joints 10 en opposition, la zone d'incertitude disparait quasiment totalement, ainsi que le risque de contamination. L'écrasement du nez 16, ou des nez 16, dans le cas où il y a deux joints 10, augmente faiblement le couple de verrouillage grâce à la présence des alvéoles souples 11 et des parois minces du nez. La souplesse du nez a également pour effet de diminuer l'effet de ventouse. On évite ainsi la nécessité de la mise à l'air par des canaux tels que les canaux 127 et 129 de l'art antérieur (voir figure 3 et 4). On diminue ainsi les risques de contamination.

Un joint 30, réalisé selon un deuxième mode de réalisation de l'invention, est logé à l'intérieur de la porte de cellule 5. Le joint 30 comporte un nez 30a, deux lèvres 34 et 35 situés de part et d'autre du nez 30a, un talon constitué d'une première partie 36 et d'une seconde partie 37. La première partie 36 et la seconde partie 37 du talon sont situées en arrière du nez 30a et des deux lèvres 34 et 35. Le joint 30 comporte trois alvéoles. Une première alvéole 31 formée dans le nez 30a. Deux autres alvéoles 32 et 33 sont formées de part et d'autre de l'alvéole de nez 31, le long de chacune des deux lèvres 34 et 35. Chacune des alvéoles emprisonne de manière étanche une quantité d'air. Le but des lèvres 34 et 35 est de servir de sécurité et d'étanchéité en cas d'éclatement ou de panne d'alimentation en air de l'une ou l'autre des alvéoles 31, 32 ou 33.

La double porte à transfert étanche représentée sur la figure 6 comporte une couronne de support de joint 50 fixée sur la porte de cellule 5 ou sur la bride de container 7 dans le cas où un joint de type 30 est disposé dans la bride de container. La couronne de support de joint 50 assure les fonctions suivantes :
a) l'ancrage positif du joint 30 par ses talons 36 et 37. Le talon 36 se termine par un jonc 45 monté sur une gorge 45' et le talon 37 se termine par un jonc 46 monté sur une gorge 46' ;
b) l'ensemble couronne support de joint 50 et joint 30 vient s'encastrer dans une gorge adéquate 50' réalisant ainsi l'étanchéité parfaite des deux talons 36 et 37 sur la porte de cellule 5 et la couronne support de joint 50 ;
c) de recevoir les joues 38 et 39 des alvéoles et leur ancrage, par exemple par collage, par des joncs 40 et 41 dans les gorges 42 et 43 de la couronne support de joint 50. On note que la pression mise dans les alvéoles 32 et 33 plaque les joues du joint sur sa couronne support de joint 50 ainsi que les talons 36 et 37 sur la porte de cellule 5, ce qui contribue à leur maintien et à parfaire l'étanchéité ;
d) d'obtenir une alimentation séparée de chaque alvéole par les canaux 321 pour l'alvéole 32, 311 pour l'alvéole 31 et 331 pour l'alvéole 33. Il est à noter que chacun des canaux 321, 311 et 331 sont situés sur un même diamètre D. Dans le cas d'une nécessité de circulation du fluide dans ces alvéoles, ces canaux sont doublés et diamétralement opposés et ramenés du côté de la charnière d'articulation de la porte de cellule jusqu'à l'extérieur de la bride de cellule par des circuits intégrés à la porte de cellule à la charnière et à la bride de cellule afin d'éviter toute tubulure dans la cellule. La charnière sert de collecteur permettant de ressortir à l'extérieur par le corps de la bride de cellule 5. L'ensemble de ces circuits évite les tuyauteries souples et les traversées étanches de paroi de cellule, diminuant d'autant les risques de contamination et l'encombrement intérieur de la cellule 2 ;
e) d'assurer l'étanchéité des canaux vis-à-vis de la porte de cellule par les joints toriques 51 ainsi qu'entre la porte de cellule et la charnière.

Les figures 7a à 7e illustrent le fonctionnement d'un joint conforme au deuxième mode de réalisation de l'invention.

On a représenté sur la figure 7a la porte de cellule fermée sur la bride de cellule. L'alvéole 32 est en pression, assurant la parfaite étanchéité du joint vis-à-vis de la bride de cellule, ainsi que le maintien de la pression intérieure de la cellule. Le container 6 est à distance de la bride de cellule et de sa porte de cellule. Il est rapproché, selon la flèche F1 de la bride de cellule et de sa porte de cellule et verrouillé par une rotation schématisée par la flèche F2 sur la figure 7a. Ce qui a pour effet simultané de verrouiller la bride de container sur la bride de cellule, de déverrouiller sa porte de sa bride et de la verrouiller sur la porte de cellule.

Sur la figure 7b, le container a été accroché à la bride de cellule. On met en pression l'alvéole 33 de manière à assurer une parfaite étanchéité avec la porte de container. On met sous une faible pression l'alvéole 31 du nez. Cela a pour effet de rattraper automatiquement le jeu d'inter-porte et de combler l'interstice en pointe de joint tout en assurant la parfaite étanchéité du volume inter-porte.

Sur la figure 7c on a représenté l'ouverture de la double porte 58 suivant la flèche F3. Avant son ouverture, l'alvéole 32 est mise hors pression ou en légère dépression afin d'éviter tout effet de ventouse. On supprime ainsi la nécessité de prévoir des canaux tels que les canaux 127 et 129 de l'art antérieur (voir figure 4).

La figure 7d montre la fermeture de la double porte 58 suivant la flèche F4. On met en pression l'alvéole 32 puis hors-pression l'alvéole 33 ou en légère dépression pour éviter tout effet de ventouse. La légère pression de l'alvéole 31 du nez est maintenue.

On a représenté sous la figure 7e le retour à la position initiale de la figure 7a après déverrouillage du container par rotation suivant la flèche F5 et son évacuation suivant la flèche F6. On met hors-pression l'alvéole 31. Il est possible de garder l'alvéole 31 toujours en légère pression par précaution afin de masquer au mieux la zone d'incertitude résiduelle en pointe de bride de cellule.

## Revendications

1. Double porte à transfert étanche, comprenant une bride de cellule (4) dans laquelle est montée une porte de cellule (5), et une bride de container (7) dans laquelle est montée une porte de container (8), un premier joint (30) étant monté dans la porte de cellule (5) et un deuxième joint (10) étant monté dans la bride de container, **caractérisée en ce que** l'un au moins des premier et deuxième joints (10, 30) comporte une alvéole (11, 31, 32, 33) dans laquelle est emprisonnée une quantité d'air de façon étanche et **en ce que** l'un au moins des premier et deuxième joints (10, 30) possède un nez (16) dans lequel est logée l'alvéole (11), deux lèvres (14, 15) situées de part et d'autre du nez (6) et un talon (12,12') situé en arrière du nez (16) et des lèvres (14, 15).

2. Double porte à transfert étanche selon la revendication 1, **caractérisée en ce que** le talon est formé de deux parties qui peuvent être mises en contact l'une avec l'autre selon une surface de contact (13, 13') de manière étanche afin d'emprisonner une quantité d'air.

3. Double porte à transfert étanche selon la revendication 2, **caractérisée en ce que** les deux parties du talon (12, 12') sont assemblées l'une à l'autre selon la surface de contact (13, 13') par collage.

4. Double porte à transfert étanche selon la revendication 2, **caractérisée en ce que** l'une des deux parties du talon (12, 12') comporte une pellicule amovible, une couche de colle étant interposée entre la surface de contact de ladite partie de talon et la pellicule amovible.

5. Double porte à transfert étanche selon la revendication 2, **caractérisée en ce que** l'alvéole 11 du nez (16) du joint (10) permet de remplir un interstice en pointe du nez (10) dû aux tolérances, évitant la propagation de la contamination.

6. Double porte à transfert étanche selon la revendication 1, **caractérisée en ce que** le talon est constitué d'une première et d'une seconde partie situé en arrière du nez et des deux lèvres, une alvéole (31) étant formée dans le nez (30a) et deux alvéoles (32, 33) étant formées de part et d'autre de l'alvéole (31) du nez, le long de chacune des deux lèvres (34, 35), chacune des alvéoles (31, 32, 33) emprisonnant de manière étanche une quantité d'air.

7. Double porte à transfert étanche selon la revendication 6, **caractérisée en ce qu'**elle comporte une couronne de support de joint (50) fixée sur la porte de cellule (5) ou sur la bride de container (7), la première partie de talon et la deuxième partie de talon présentant une forme permettant une étanchéité entre la première partie de talon (37) et la couronne de support (50) d'une part, entre la deuxième partie de talon (36) et la couronne de support (50) d'autre part.

8. Double porte à transfert étanche selon la revendication 6 ou 7, **caractérisée en ce qu'**elle comporte deux joues internes (38,39) établissant une séparation entre l'alvéole (31) formée dans le nez du joint (30) et chacune des alvéoles (32, 33) formées de part et d'autre de l'alvéole du nez (30a), les joues internes (38,39) étant terminées par des joncs (40, 41) venant respectivement se loger dans deux gorges (42, 43) formées dans la couronne de support de joint (50).

9. Double porte à transfert étanche selon l'une des revendications 6 à 8, **caractérisée en ce qu'**elle comporte un canal d'alimentation en air de l'alvéole (31) formée dans le nez (30a) du joint et deux canaux d'alimentation en air des alvéoles (32, 33) situées le long de chacune des deux lèvres (34, 35), de part et d'autre de l'alvéole (31) du nez, chacune des alvéoles étant alimentée en air de manière indépendante.

10. Procédé de manoeuvre d'une double porte à transfert étanche selon l'une quelconque des revendications 6 à 9, **caractérisé en ce que**, en partant de la position dans laquelle la porte de cellule (5) est verrouillée sur la bride de cellule 4 et la porte de container (8) est verrouillée sur la bride de container (7), le container (6) étant à distance de la cellule (2):
- on met sous pression l'alvéole (32) formée le long de la lèvre (34) qui est en appui contre la bride de cellule (4),
- on met l'alvéole de nez (31) en équipression,
- on met hors pression l'alvéole (33) formée le long de la porte de cellule (5),
- on approche le container (6) de la cellule (2), on verrouille le container (6) sur la bride de cellule (4), et de façon simultanée on déverrouille la porte de container (8) de la bride de container (7) et on verrouille la porte de container (8) sur la porte de cellule (5),
- on met sous pression l'alvéole (33) formée le long de la porte de cellule (5),
- on met l'alvéole de nez (31) en légère pression
- on met hors pression l'alvéole (32) formée le long de la lèvre (34) qui est en appui contre la bride de cellule (4),
- on ouvre la porte de cellule (5), la porte de container (8) étant arrimée à la porte de cellule (5),
- on referme la porte de cellule (5) sur la bride de cellule (4), la porte de container (8) étant arrimée à la porte de cellule (5),
- on met en pression l'alvéole (32) formée le long de la lèvre (34) qui est en appui contre la bride de cellule (4),
- on maintient la légère pression dans l'alvéole (31) du nez,
- on met hors pression l'alvéole (33) formée le long de la porte de cellule (5),
- on déverrouille la bride de container (7) de la bride de cellule et de façon simultanée on déverrouille la porte de container (8) de la porte de cellule (5) et on verrouille la porte de container sur sa bride puis on éloigne le container (6) de la cellule (2),
- on met en équipression l'alvéole de nez (31).

## Patentansprüche

1. Doppeltür für dichten Transfer, umfassend einen Zellenflansch (4), in dem eine Zellentür (5) montiert ist, sowie einen Behälterflansch (7), in dem eine Behältertür (8) montiert ist, wobei eine erste Dichtung (30) in der Zellentür (5) montiert ist und eine zweite Dichtung (10) in dem Behälterflansch montiert ist, **dadurch gekennzeichnet, dass** wenigstens eine aus der ersten und zweiten Dichtung (10, 30) eine Alveole (11, 31, 32, 33) umfasst, in der eine Luftmenge dicht eingeschlossen ist, und dass wenigstens eine aus der ersten und zweiten Dichtung (10, 30) eine Nase (16) besitzt, in der die Alveole (11) aufgenommen ist, ferner zwei Lippen (14, 15), die auf beiden Seiten der Nase (6) angeordnet sind, sowie einen Absatz (12, 12'), der hinter der Nase (16) und den Lippen (14, 15) angeordnet ist.

2. Doppeltür für dichten Transfer nach Anspruch 1, **dadurch gekennzeichnet, dass** der Absatz aus zwei Teilen gebildet ist, die entlang einer Kontaktoberfläche (13, 13') miteinander dicht in Kontakt gebracht werden können, um eine Luftmenge einzuschließen.

3. Doppeltür für dichten Transfer nach Anspruch 2, **dadurch gekennzeichnet, dass** die zwei Teile des Absatzes (12, 12') durch Verkleben entlang der Kontaktoberfläche (13, 13') aneinander zusammengefügt sind.

4. Doppeltür für dichten Transfer nach Anspruch 2, **dadurch gekennzeichnet, dass** einer der zwei Teile des Absatzes (12, 12') einen abnehmbaren Film umfasst, wobei eine Klebstoffschicht zwischen der Kontaktoberfläche des Teils des Absatzes und dem abnehmbaren Film eingefügt ist.

5. Doppeltür für dichten Transfer nach Anspruch 2, **dadurch gekennzeichnet, dass** die Alveole (11) der Nase (16) der Dichtung (10) das Füllen eines Spalts an der Spitze der Nase (10) erlaubt, der auf Toleranzen zurückzuführen ist, was die Ausbreitung der Kontamination verhindert.

6. Doppeltür für dichten Transfer nach Anspruch 1, **dadurch gekennzeichnet, dass** der Absatz mit einem ersten und mit einem zweiten Teil gebildet ist, der hinter der Nase und den zwei Lippen angeordnet ist, wobei eine Alveole (31) in der Nase (30a) gebildet ist und zwei Alveolen (32, 33) auf beiden Seiten der Alveole (31) der Nase entlang jeder der zwei Lippen (34, 35) gebildet sind, wobei jede der Alveolen (31, 32, 33) eine Luftmenge dicht einschließt.

7. Doppeltür für dichten Transfer nach Anspruch 6, **dadurch gekennzeichnet, dass** sie eine Krone zum Stützen der Dichtung (50) umfasst, die an der Zellentür (5) oder an dem Behälterflansch (7) befestigt ist, wobei der erste Teil des Absatzes und der zweite Teil des Absatzes eine Form aufweisen, die eine Abdichtung zwischen dem ersten Teil des Absatzes (37) und der Stützkrone (50) einerseits sowie zwischen dem zweiten Teil des Absatzes (36) und der Stützkrone (50) andererseits ermöglichen.

8. Doppeltür für dichten Transfer nach Anspruch 6 oder 7, **dadurch gekennzeichnet, dass** sie zwei Innenwangen (38, 39) umfasst, die eine Trennung bewirken zwischen der Alveole (31), die in der Nase der Dichtung (30) gebildet ist, und jeder der Alveolen (32, 33), die auf beiden Seite der Alveole der Nase (30a) gebildet sind, wobei die Innenwangen (38, 39) durch Simse (40, 41) abgeschlossen sind, die zur Aufnahme in zwei zugeordneten Kehlen (42, 43) gelangen, welche in der Dichtungsstützkrone (50) gebildet sind.

9. Doppeltür für dichten Transfer nach einem der Ansprüche 6 bis 8, **dadurch gekennzeichnet, dass** sie einen Kanal zur Luftversorgung der Alveole (31) umfasst, die in der Nase (30a) der Dichtung gebildet ist, und zwei Kanäle zur Luftversorgung der Alveolen (32, 33), die entlang jeder der zwei Lippen (34, 35) gebildet sind, auf beiden Seiten der Alveole (31) der Nase, wobei jede der Alveolen unabhängig mit Luft versorgt wird.

10. Verfahren zur Betätigung einer Doppeltür für dichten Transfer nach einem der Ansprüche 6 bis 9, **dadurch gekennzeichnet, dass** ausgehend von der Position, in der die Zellentür (5) an dem Zellenflansch (4) verriegelt ist, und die Behältertür (8) an dem Behälterflansch (7) verriegelt ist, wobei der Behälter (6) sich in einem Abstand von der Zelle (2) befindet:
- man die Alveole (32) unter Druck setzt, die entlang der Lippe (34) gebildet ist, die gegen den Zellenflansch (4) anliegt,
- man die Alveole der Nase (31) unter gleichen Druck setzt,
- man die Alveole (33), die entlang der Zellentür (5) gebildet ist, druckfrei macht,
- man den Behälter (6) an die Zelle (2) annähert, man den Behälter (6) an dem Zellenflansch (4) verriegelt, und man gleichzeitig die Behältertür (8) von dem Behälterflansch (7) entriegelt und man die Behältertür (8) an der Zellentür (5) verriegelt,
- man die Alveole (33), die entlang der Zellentür (5) gebildet ist, unter Druck setzt,
- man die Alveole der Nase (31) unter leichten Druck setzt,
- man die Alveole (32) druckfrei macht, die entlang der Lippe (34) gebildet ist, die gegen den Zellenflansch (4) anliegt,
- man die Zellentür (5) öffnet, wobei die Behältertür (8) mit der Zellentür (5) gekoppelt ist,
- man die Zellentür (5) erneut an dem Zellenflansch (4) schließt, wobei die Behältertür (8) mit der Zellentür (5) gekoppelt ist,
- man die Alveole (32) unter Druck setzt, die entlang der Lippe (34) gebildet ist, die gegen den Zellenflansch (4) anliegt,
- man den leichten Druck in der Alveole (31) der Nase aufrechterhält,
- man die Alveole (33), die entlang der Zellentür (5) gebildet ist, druckfrei macht
- man den Behälterflansch (7) vom Zellenflansch entriegelt und man gleichzeitig die Behältertür (8) von der Zellentür (5) entriegelt, und man die Behältertür an ihrem Flansch verriegelt und dann den Behälter (6) von der Zelle (2) entfernt,
- man die Alveole der Nase (31) unter gleichen Druck setzt.

## Claims

1. Double door for leaktight transfer, comprising a cell flange (4) in which a cell door (5) is fitted, and a container flange (7) in which a container door (8) is fitted, whereby a first seal (30) is fitted in the cell door (5) and a second seal (10) is fitted in the container flange, **characterised in that** at least one of the first and second seals (10, 30) has a cavity (11, 31, 32, 33) in which a quantity of air is trapped in a leaktight manner, and **in that** at least one of the first and second seals (10, 30) has a nose (16) in which is housed the cavity (11), two lips (14, 15) located on either side of the nose (6) and a heel (12, 12') located behind the nose (16) and the lips (14, 15).

2. Double door for leaktight transfer according to claim 1, **characterised in that** the heel is formed from two portions, which can be placed in contact with each other along a contact surface (13, 13') in a leaktight manner in order to trap a quantity of air.

3. Double door for leaktight transfer according to claim 2, **characterised in that** the two portions of the heel (12, 12') are assembled together along the contact surface (13, 13') via bonding.

4. Double door for leaktight transfer according to claim 2, **characterised in that** one of the two portions of the heel (12, 12') comprises a removable film, whereby a layer of adhesive is inserted between the contact surface of said heel portion and the removable film.

5. Double door for leaktight transfer according to claim 2, **characterised in that** the cavity 11 of the nose (16) of the seal (10) allows for the filling of an interstice at the tip of the nose (10) caused by the tolerances, preventing the spread of contamination.

6. Double door for leaktight transfer according to claim 1, **characterised in that** the heel is comprised from a first and a second position located behind the nose and the two lips, a cavity (31) being formed in the nose (30a) and two cavities (32, 33) being formed on either side of the cavity (31) of the nose, along each of the two lips (34, 35), whereby each of the cavities (31, 32, 33) traps a quantity of air in a leaktight manner.

7. Double door for leaktight transfer according to claim 6, **characterised in that** it comprises a seal support crown (50) secured to the cell door (5) or to the container flange (7), the first heel portion and the second heel portion having a shape that provides for a leaktight seal between the first heel portion (37) and the support crown (50) on the one hand, and between the second heel portion (36) and the support crown (50) on the other hand.

8. Double door for leaktight transfer according to claim 6 or 7, **characterised in that** it comprises two inner walls (38, 39) creating a separation between the cavity (31) formed in the nose of the seal (30) and each of the cavities (32, 33) formed on either side of the cavity of the nose (30a), the inner walls (38, 39) ending with rounded edges (40, 41) that are respectively housed in two grooves (42, 43) formed in the seal support crown (50).

9. Double door for leaktight transfer according to one of claims 6 to 8, **characterised in that** it comprises an air supply channel feeding the cavity (31) formed in the nose (30a) of the seal and two air supply channels feeding the cavities (32, 33) located along each of the two lips (34, 35), on either side of the cavity (31) of the nose, whereby each of the cavities is fed with air in an independent manner.

10. Method for manoeuvring a double door for leaktight transfer according to any one of claims 6 to 9, **characterised in that**, when starting in the position in which the cell door (5) is locked on the cell flange 4 and the container door (8) is locked on the container flange (7), the container (6) being located at a distance from the cell (2):
- the cavity (32) formed along the lip (34) is pressurised, said lip being at rest against the cell flange (4),
- the nose cavity (31) is pressure-balanced,
- the cavity (33) formed along the cell door (5) is depressurised,
- the container (6) is moved towards the cell (2), the container (6) is locked on the cell flange (4), and the container door (8) is unlocked from the container flange (7) at the same time as the container door (8) is locked onto the cell door (5),
- the cavity (33) formed along the cell door (5) is pressurised,
- the nose cavity (31) is placed under slight pressure,
- the cavity (32) formed along the lip (34) is depressurised, said lip being at rest against the cell flange (4),
- the cell door (5) is opened, the container door (8) being secured to the cell door (5),
- the cell door (5) is re-closed on the cell flange (4), the container door (8) being secured to the cell door (5),
- the cavity (32) formed along the lip (34) is pressurised, said lip being at rest against the cell flange (4),
- a slight pressure level is maintained in the cavity (31) of the nose,
- the cavity (33) formed along the cell door (5) is depressurised,
- the container flange (7) is unlocked from the cell flange and the container door (8) is unlocked from the cell door (5) at the same time as the container door is locked on its flange, the container (6) is then moved away from the cell (2),
- the nose cavity (31) is pressure-balanced.
